# EUROPÄISCHE PATENTSCHRIFT

(11) **EP 1 975 073 B1**
(45) Veröffentlichungstag und Bekanntmachung des Hinweises auf die Patenterteilung: **04.11.2015**
(21) Anmeldenummer: 08004887.9
(22) Anmeldetag: 15.03.2008
(51) Int. Cl.: B65B 43/46

(54) **Maschine zum Füllen und Schliessen von Säcken**
Machine for filling and closing sacks
Machine destinée à remplir et fermer des sacs

(30) Priorität: 27.03.2007 DE 102007015251
(43) Veröffentlichungstag der Anmeldung: 01.10.2008
(73) Patentinhaber: Windmöller & Hölscher KG, 49525 Lengerich/Westf. (DE)
(72) Erfinder: Kölker, Martin, 49477 Ibbenbüren (DE); Huil, Oliver, 48477 Hörstel (DE); Knoke, Thomas, 33619 Bielefeld (DE); Schulten, Ludger, 48496 Hopsten (DE)

(56) Entgegenhaltungen:
- EP-A2- 1 050 457
- WO-A1-2006/053627
- DE-U1- 9 301 355
- US-A- 4 510 736
- US-A- 5 768 863

## Beschreibung

Die Erfindung betrifft eine Maschine zum Füllen und Schließen von Säcken sowie ein Verfahren zum Herstellen, Befüllen und Verschließen von Kunststoffsäcken mit Befüllgut sowie zum Verschließen der befüllten Säcke.

Eine derartige Vorrichtung ist beispielsweise aus der DE 93 01 355 U oder aus EP 1 050 457 A bekannt. Hier ist bereits eine Vorrichtung zur Herstellung, Befüllung und zum Verschließen einseitig offener, vorzugsweise mit Seitenfalten versehener Säcke aus thermoplastischem Kunststoff beschrieben, bei der eine erste Schweiß- und Trennstation zur Bildung des Sackes mit Bodennaht, eine Füllstation und eine zweite Schweißstation zum Verschließen des Sackes vorhanden sind. Im Allgemeinen werden diese Abfüllmaschinen in die FFS(**F**orm **F**ill and **S**eal)-Kategorie eingeordnet.

Bei der Abfüllung staubiger Schüttgüter auf Maschinen der genannten Kategorie über Schwerkraft bzw. durch den freien Fall muss die vom Produkt verdrängte, staubige Luft aus dem Sack entweichen können. Bei dem Entweichen der Luft kommt es oft zu Kontaminationen in den oberen Randbereichen des Sackes. Bedingt durch die Kontamination mit Produktstaub kann der Sack mittels der bei dieser Art Verpackung im Allgemeinen üblichen Verschweißung nicht sicher verschlossen werden. Darüber hinaus belastet der Staub die Umwelt und muss gesondert abgesaugt werden.

Ferner führt die Abfüllung staubiger Güter nach dem beschriebenen bekannten Abfüllverfahren in der Regel zu einem deutlich überhöhten Produktvolumen bzw. zu einer deutlichen Reduzierung des Schüttgewichtes, da sich das Produkt durch den freien Fall stark mit Luft anreichert. Dieses wiederum führt dazu, dass zur Abfüllung des Produkts zunächst deutlich mehr Verpackungsmaterial gebraucht wird. Darüber hinaus muss die Luft auch wieder aus dem Sack entweichen können, da er sich sonst nicht stapeln bzw. lagern lässt.
Da das Entweichen der Luft in der Regel sehr lange dauert, kann die Entlüftung nicht bereits vor dem Verschließen des Sackes stattfinden. Der Sack muss daher eine Perforation aufweisen. Dieses belastet zusätzlich die Umwelt, da durch die Perforation der Verpackung die feinkörnigen, staubigen Produkte zum Teil nach außen gelangen können.
Mit der Zeit nimmt das Volumen des Schüttgutes wieder ab. Die Sackverpackung ist nun, gemessen am verpackten Schüttgutvolumen, deutlich zu groß. Solcherart befüllte Säcke lassen sich nur schlecht auf Paletten stapeln, da sie zu instabil sind.
Die EP 1 459 981 A1 schlägt daher vor, den Einfüllstutzen eines Dosierorgans einer FFS-Maschine in die Öffnung eines Sackes einzuführen. Bei der WO 2006/053627 A1 wird die Relativbewegung zwischen Sack und Einfüllstutzen dagegen durch eine Bewegung des Sackes bewerkstelligt.
In beiden vorgenannten Druckschriften werden Dosierorgane vorgestellt, die Schnecken enthalten. Diese Schnecken fördern das Befüllgut in die Säcke. Die bevorzugte Förderrichtung in diesen Schnecken entspricht der Wirkrichtung der Schwerkraft. Durch die Schnecken unterbleibt ein freier Fall des Befüllguts in den Sack. Daher werden Schnecken oft zur Absackung von staubigen Befüllgütern verwendet. Ihre Verwendung ist jedoch - auch in Bezug auf die vorliegende Erfindung - keineswegs zwingend.
Insbesondere - aber nicht ausschließlich - beim Befüllen und anschließendem Verschließen von Säcken mit staubigen Befüllgütern zeigen sich immer wieder Probleme bei der Bildung einer sauberen Schweißnaht. Oft wird die Schweißnaht derart gebildet, dass sich dauerhaft Falten in dem Sack bilden. Falls die Falten schon beim Erstellen der Schweißnaht, das heißt beim Verschließen des Sackes in dem Sackmaterial vorhanden waren, kann es vorkommen, dass die Falten in die Schweißnaht hineinreichen. Solche Falten bleiben dem verschlossenen Sack dauerhaft erhalten und können sogar zu Undichtigkeiten führen.

Die Aufgabe der vorliegenden Erfindung besteht darin, eine Maschine vorzuschlagen, die der Bildung solcher Falten vorbeugt.

Die Aufgabe wird durch Anspruch 1 gelöst. Oft wird eine solche Maschine eine sogenannte FFS-Maschine sein, die auch ein Sackherstellteil, in dem Schlauchstücke mit einer Bodennaht versehen werden, umfasst. Die Schlauchstücke werden ihrerseits an solchen Maschinen gebildet, in dem ein Schlauch von einer Abwicklung abgewickelt und zu Schlauchstücken beziehungsweise Säcken vereinzelt wird.
Der Erfindung liegt unter anderem die Erkenntnis zugrunde, dass sich Falten oft in der Befüllstation durch die zunehmende Last des Befüllgutes bilden. Zumindest ein großer Teil dieser Falten beginnt an der der Hauptsymmetrieachse des Sackes zugewandten Seite des Greifmittels, das den Sack hält, während er befüllt wird. Dieses erste Greifmittel hat den Sack in der Regel bereits vor der Befüllstation übernommen. In jedem Fall hat es den Sack ergriffen, bevor das zweite Greifmittelpaar Kontakt mit diesem aufnimmt.
Durch die erfindungsgemäße Maßnahme wird vermieden, dass die Falten von dem zweiten Greifmittelpaar festgelegt und in dieser Form der Schweißstation zugeführt werden.
Ein Greifmittel im Sinne dieser Druckschrift ist jede zum Ergreifen des Sackes geeignete Vorrichtung. Oft werden als Greifmittel Greiferzangen verwendet. Es ist jedoch auch möglich, Sackmaterial zwischen zwei nicht durch ein Zangengelenk verbundenen Greifbacken einzuklemmen und dabei zu ergreifen.
Es ist vorteilhaft, wenn zumindest Teile des ersten Greifmittelpaares den Sack oberhalb des Kontaktbereiches des zweiten Greifmittelpaares angreifen.
Tests haben gezeigt, dass die erwähnten Falten bevorzugt in einem Bereich zwischen einer Linie und der Hauptsymmetrieachse auftreten. Diese Linie beginnt an dem Punkt des Kontaktbereichs des Greifmittels des ersten Greifmittelpaares, der in der niedrigsten Ebene des Kontaktbereiches der Hauptsymmetrieachse am nächsten ist. Die Linie läuft schräg nach unten, bis sie die Sackwandung erreicht. Zwischen dieser Linie und der Hauptsymmetrieachse ist ein Winkel von 30° bis 60°. Es ist vorteilhaft, wenn der Wirkbereich des Wirkmittels des zweiten Wirkmittelpaares auf derselben Seite der Hauptsymmetrieachse zu Gänze außerhalb dieses Faltenbereichs, das heißt zwischen der Linie und dem Sackrand, bleibt.

Wenn als Greifmittel Greiferzangen verwendet werden, ist es vorteilhaft, diese Zangen so anzuordnen, dass die Zangengelenke des ersten Greiferzangenpaares oberhalb des Sackes angeordnet sind, während die des zweiten Greiferzangenpaares neben der Solllage des Sackes angeordnet sind.
Wenn sich die Wirk- oder Kontaktfläche eines ersten Greifmittels bis in den Kontaktbereich des zugehörigen zweiten Greifmittels erstreckt oder in der vertikalen Richtung (nach unten) über diesen noch hinausgreift, ist dies vorteilhaft.
Das Wort Greifmittelpaar deutet an, dass Säcke in solchen FFS-Maschinen in der Regel an ihren beiden Rändern ergriffen und gehalten werden, da ein Befüllgutstrom in den zentralen Bereich des Sackes eingebracht werden muss. Falls das Tragen des Sackes mit einer Mehrzahl von Kontaktflächen zu beiden Seiten des Befüllgutstromes von geeigneten Greifmitteln bewerkstelligt wird, handelt es sich bei diesen Greifmitteln noch immer um Greifmittelpaare im Sinne der vorliegenden Druckschrift.
Weitere Ausführungsbeispiele der Erfindung gehen aus der gegenständlichen Beschreibung und den Ansprüchen hervor.
Die einzelnen Figuren zeigen:
- Fig. 1: Eine Seitenansicht einer FFS-Maschine
- Fig. 2: Eine Detailansicht von Figur 1
- Fig. 3: Ein erstes Ausführungsbeispiel zweier Greiferpaare
- Fig. 4: Ein zweites Ausführungsbeispiel zweier Greiferpaare
- Fig. 5: Ein drittes Ausführungsbeispiel zweier Greiferpaare
- Fig. 6: Eine Seitenansicht einer Greiferzange

Eine Schlauchfolienbahn 15, vorzugsweise mit eingelegten Seitenfalten, wird zunächst von einem Vorzugrollensystem 9 in ein horizontal bewegliches Transportmittel, beispielsweise ein Greiferpaar 18 gefördert.
Die Folienbahn 15 wird, nachdem der Vorzug den Abschnitt entsprechend der gewünschten Sacklänge vorgezogen hat, vom Messer 17 durchgeschnitten. Gleichzeitig erfolgt die Bodenschweißung 13. Der am unteren Ende verschlossene Leersack 11 wird einem horizontal verschieblichen Transportmittel, beispielsweise einem Greifer 18, übergeben und zur Füllstation transportiert.
In der Füllstation übernimmt ein weiteres Transportmittel 4, welches aus 3,4,5 besteht, den Sackabschnitt. Der Leersack wird nun mit einem Saugersystem 16 geöffnet. Dazu wird der bzw. die Greifer 4 in Z-Richtung (sackeinwärts) bewegt. Der Anschlussstutzen des Transportsystems 3 wird in den Sack bewegt und schützt die Sackinnenflächen vor der Verschmutzung durch eventuelle Produktanhaftungen am Dosierrohr 2,21.
Der geöffnete Sack wird vom Transportsystem 3,4,5 über das Dosierrohr 2,21 gezogen, bis sich das untere Ende des Sackes ungefähr in Höhe der Füllgutaustrittsöffnung 31 befindet. Die Sackbodenunterstützungseinrichtung 32,33,34 wird bei dem gezeigten Ausführungsbeispiel unter den Sackboden gefahren. Eine Sackbodenunterstützungseinrichtung 32,33,34 ist jedoch nicht unbedingt erforderlich. Vielmehr wird die Relativbewegung des Sackes gegenüber dem Befüllorgan 2,21 hauptsächlich dadurch hervorgerufen, dass der Rahmen 5 entlang der Führung 6 fährt. Dies wird durch den Doppelpfeil 35 dargestellt. Bei diesem Ausführungsbeispiel der Erfindung wird also der Sack gegenüber dem Befüllorgan 2,21 bewegt. Denkbar ist es natürlich auch, die Relativbewegung zwischen Sack 8 und Dosierorgan durch eine Bewegung des Dosierorgans oder gar durch eine Bewegung von Sack 8 und Dosierorgan 2 herbeizuführen. In der Regel ist es hierbei ausreichend, wenn der Sack hierbei durch greiferartige Transportmittel 4 an seinem oberen Ende gehalten wird. Die erwähnte Sackbodenunterstützungseinrichtung 32,33,34 bietet optionalen, zusätzlichen Schutz vor einem Riss des gerade geschweißten Sackbodens.

Das Verschlussrohr 21 wird angehoben und gibt die Produktaustrittsöffnung 31 frei. Das Produkt/Schüttgut 24 wird in den Sack gefüllt. Währenddessen senkt das Transportsystem 3,4,5 den Sack in der Weise ab, dass sich die Produktaustrittsöffnung 31 jederzeit unterhalb des Füllspiegels befindet. Noch vor dem Ende der Dosierung des Produktes/Schüttguts 24 kann sich die Produktaustrittsöffnung 31 jedoch zumindest einmal oberhalb des Füllspiegels 38 befinden. Nach Ende der Befüllung wird das Verschlussrohr 21 abgesenkt und verschließt die Produktaustrittsöffnung 31, indem sie Kontakt mit dem Verschluss 20 aufnimmt. Der Anschlussstutzen wird aus dem Sack gezogen. Der bzw. die Greifer 4 des Transportsystems 3,4,5 wird bzw. werden nun entgegen der Z-Richtung (sackauswärts) bewegt und zieht bzw. ziehen den Öffnungsbereich am oberen Rand 25 des zuvor geöffneten Sacks stramm. Ein weiteres Transportmittel übernimmt den befüllten Sack 8. Mittels der Verschließeinrichtung 14 wird nun der obere Rand des Sacks 25 verschlossen. Zusammen mit dem Dosiervorgang kann bei Bedarf durch den im Verschlussrohr 21 integrierten Filter abgesaugt werden. Das erforderliche Vakuum wird über den Stutzen 23 eingeleitet. Die Integration des Filters in das Verschlussrohr erlaubt eine sehr kompakte Bauform, die es ermöglicht, auch relativ kleine Säcke abzufüllen. Das Absaugen der Luft führt gewissermaßen zu einer Verdichtung des Schüttguts. Hierdurch kann eine der Produktmenge angemessene Sackgröße gewählt werden.

Dieser Effekt der Produktverdichtung kann durch den zusätzlichen Einsatz von Vibrationserzeugern/ Klopfern 29 noch verstärkt werden. Hier ist es vorteilhaft, das Dosierrohr 2,21 mittels eines Vibrationserzeugers 29 in Schwingung zu versetzen, da es sich während der Befüllung zumindest mit Teilen seiner Mantelfläche innerhalb des Produktes befindet. Die Schwingungen werden vom Dosierrohr 2,21 an das Befüllgut 24 übertragen, in dem dann eine Verdichtung stattfindet. Ein weiterer Vorteil des "vibrierenden Dosierrohrs" 2,21 ist, dass die Bildung von Produktanhaftungen am Dosierrohr 2,21 dadurch weitgehend vermieden wird. Der Rüttler 29 könnte auch an der "Sackbodenunterstützungsvorrichtung" 34 angeordnet sein!

Eine besonders vorteilhafte Ausführung des Verfahrschlittens ist es, den Rahmen 5 mitsamt Stutzen 3, Transportmittel 4 sowie der Aufsaugung 16 auf Sensoren zu lagern. Die Sensoren senden ihr Signal an eine Wägeelektronik, welche letztendlich den Dosiervorgang steuert.

Zu erwähnen ist noch die Führung bzw. Stütze 6, die den Rahmen 5 und damit die Transportmittel 4 trägt. In dem Dosierorgan beziehungsweise Rohr 2 befindet sich eine Schnecke 7, mit der Befüllmaterial 24 aus dem Trichter 1 ohne große Staubbildung in den Sack 8 gefördert werden kann. Die verschiedenen Sensoren 26 (v. a. Wägesensoren beziehungsweise Wägezellen) deuten vorteilhafte Orte zum Anbringen solcher Sensoren an. Das Transportband 27 transportiert die befüllten Säcke (8). In der Umgebung desselben sind die Kontrollwaage 30 und der Vibrationserzeuger 29 angebracht.

Figur 3 zeigt ein erstes Ausführungsbeispiel der Erfindung. Der Sack 8, der bereits bis zum Füllgutpegel 38 mit Füllgut 41 befüllt ist, wird von den Greifmitteln 50 und 52 in der Befüllstation gleichzeitig gehalten. Die Greifmittel sind hier Greiferzangenpaare, denen jeweils die Aktuatoren 51 und 53 zugeordnet sind, die die Greiferzangen mit Kraft zu ihrer Betätigung beaufschlagen. Zwischen den unterschiedlichen Kontaktzonen der Greifmittel 50, 52 greift ein Einfüllstutzen 54 in den Sack ein. Durch diesen kann ein Befüllorgan 2 in den Sack eingreifen und den Füllgutstrom in diesen leiten. Der Einfüllstutzen 54 und der Anschlussstutzen 3 entsprechen sich daher weitgehend in ihrer Funktion. Ein Greifmittelpaar ist jedes Greifmittel, das geeignet ist, den Sack zu beiden Seiten des Füllgutstromes zu greifen.
Die Greifmittel 50 und 52 haben jeweils Innenkanten 55 und 56. Die Innenkanten der Greifmittel 50 des oberen Greifmittelpaares liegen in Bezug auf den Sack 8 weiter innen (= näher an der Hauptsymmetrieachse desselben) als die des unteren Greifmittelpaares 52. Zwischen dem ausgewählten Punkt 64, der in der niedrigsten Ebene des Kontaktbereiches des Greifmittels 50 und hier der Hauptsymmetrieachse Hs am nächsten liegt, und der Seitenwandung 65 des Sackes bildet sich eine Falte 59 aus. Dass die beiden Greifmittel 52 durch ihre Quetschbewegung diese Falte 59 fixieren, ist nicht optimal. Trotz der erfindungsgemäßen Ausführung der Maschine nach dem ersten Ausführungsbeispiel kann es noch zu geringfügigen Faltenbildungen kommen.

In Figur 4 ist dieser Zustand bereits korrigiert. Die zweiten Greifmittel sind weiter nach außen gerückt. Auf diese Weise liegt ihr gesamter Kontaktbereich mit dem Sack 8 außerhalb der Linie 66. Diese verbindet den Punkt 64 mit dem Sackrand beziehungsweise der Sackseitenwandung 65. Der Punkt 64 befindet sich in der untersten Ebene des Kontaktbereiches des jeweiligen Greifmittels des ersten Greifmittelpaares. In dieser Ebene ist der Punkt 64 derjenige Punkt, der der Hauptsymmetrieachse Hs am nächsten ist.
Zwischen der Linie 66 und der Hauptsymmetrieachse sollte ein Winkel zwischen 30° und 60° liegen. Tests haben gezeigt, dass sich die Falten bevorzugt zwischen dieser Linie und der Hauptsymmetrieachse Hs ausbilden.

In Figur 5 wird ein weiteres, noch fortgeschritteneres Ausführungsbeispiel dargestellt. Die Kontaktbereiche der ersten Greifmittel 50 mit dem Sack 8 reichen in der vertikalen Richtung y "nach unten" noch über den Wirkbereich der zweiten Greifmittel 52 hinaus. Trotz dieser Umstände bilden sich Falten 59 aus. Diese können jedoch nicht von den zweiten Greifmitteln festgelegt werden wie die Figur zeigt. Bei den dargestellten Ausführungsbeispielen werden Greiferzangenpaare 62 verwendet. Das erste Greifmittelpaar 50 greift den Sack "von oben" und besitzt ein Zangengelenk 62, das oberhalb des Sackes liegt. Es ist in den Figuren 3 bis 5 nicht gezeigt. Das Zangengelenk der zweiten Greifmittel 52 liegt neben dem Sack (x-Richtung). Die Wirkweise einer solchen Zange ist in Figur 6 gezeigt. Die Zange 62 hat ein Zangengelenk 61 und zwei Greifer 63. Der Pfeil 58 deutet die Zangenbewegung der Greifer 63 an.

| **Bezugszeichenliste** | |
|---|---|
| 1 | Trichter |
| 2 | Dosierorgan |
| 3 | Anschlussstutzen |
| 4 | Transportmittel |
| 5 | Rahmen |
| 6 | Führung |
| 7 | Schnecke |
| 8 | Befüllter Sack |
| 9 | Vorzugrollen |
| 10 | Transportmittel |
| 11 | Leersack |
| 12 | Führung |
| 13 | Bodenschweißung |
| 14 | Kopfnahtschweißung |
| 15 | Schlauchfolienbahn |
| 16 | Sauger |
| 17 | Messer |
| 18 | Transportmittel |
| 19 | Abwickelvorrichtung |
| 20 | Verschluss |
| 21 | Verschlussrohr mit Filter |
| 22 | Filter |
| 23 | Stutzen |
| 24 | Produkt/Schüttgut |
| 25 | Oberer Rand des Sackes |
| 26 | Sensoren |
| 27 | Transportband |
| 28 | Gerichtete Strömung |
| 29 | Vibrationserzeuger |
| 30 | Kontrollwaage |
| 31 | Füllgutaustrittsöffnung |
| 32 | Führung |
| 33 | Gelenk |
| 34 | Sackbodenunterstützung |
| 35 | Doppelpfeil (Bewegung des Rahmens 5 mit dem Sack 8) |
| 36 | Pfeil (Abweichung vom Sollwert, Sackriss) |
| 37 | Pfeil (Abweichung vom Sollwert) |
| 38 | Füllgutpegel |
| 39 | Sackboden |
| 40 | Füllstandssensor |
| 41 | Füllgut |
| | |
| | |
| | |
| 50 | Greifer des ersten Zangenpaares |
| 51 | Aktuator des ersten Zangenpaares |
| 52 | Greifer des zweiten Zangenpaares |
| 53 | Aktuator des zweiten Zangenpaares |
| 54 | Dichtelement |
| 55 | Innenkante einer Zange des ersten Zangenpaares |
| 56 | Innenkante einer Zange des zweiten Zangenpaares |
| 57 | Überstehendes Teil einer Zange des ersten Zangenpaares |
| 58 | Pfeil in Bewegungsrichtung der Greifer der Zange 62 |
| 59 | Falte |
| 60 | Befüllstation |
| 61 | Zangengelenke |
| 62 | Zange |
| 63 | Greifer einer Zange |
| 64 | Ausgewählter Punkt |
| 65 | Seitenwandung des Sackes |
| 66 | Linie |
| Hs | Hauptsymmetrieachse des Sackes |
| y | Vertikale Richtung |
| x | Horizontale Richtung |
| α | Winkel zwischen Linie 66 und Hauptträgheitsachse Hs |

## Patentansprüche

1. Maschine zum Füllen und Schließen von Säcken, die ein erstes Greifmittelpaar zum Halten des Sackes (8) in der Befüllstation (60) und ein zweites Greifmittelpaar zum Weitertransport des befüllten Sackes aufweisen, wobei die Greifmittelpaare derart angeordnet sind, dass sie den Sack (8) in seiner Solllage zu beiden Seiten seiner (8) Hauptsymmetrieachse (Hs) halten,
**dadurch gekennzeichnet, dass**
zumindest ein Greifmittel (50) des ersten Greifmittelpaares derart angeordnet ist, dass sich seine Innenkante (55) beim Halten des Sackes näher an der Hauptsymmetrieachse (Hs) des Sackes (8) befindet als die Innenkante (56) des Greifmittels (52) des zweiten Greifmittelpaares, das zum Ergreifen des Sackes (8) auf der gleichen Seite der Hauptsymmetrieachse (Hs) des Sackes (8) vorgesehen ist.

2. Maschine nach Anspruch 1,
**dadurch gekennzeichnet, dass**
das erste Greifmittelpaar derart angeordnet ist, dass es einen Kontaktbereich mit dem Sack besitzt, der oberhalb des Kontaktbereiches des zweiten Greifmittelpaares beginnt.

3. Maschine nach dem vorstehenden Anspruch,
**dadurch gekennzeichnet, dass**
- zumindest ein Greifmittel (52) des zweiten Greifmittelpaares derart angeordnet ist, dass sein (52) Kontaktbereich mit dem in der Solllage befindlichen Sack (8) zur Gänze zwischen einer Linie (66) und der Sackseitenwandung (65) auf der Seite des zumindest einen Greifmittels (52) liegt,
- wobei die Linie (66) eine Verbindungslinie zwischen einem ausgewählten Punkt (64) und der Sackseitenwandung (65) auf der Seite des zumindest einen Greifmittels (50) ist,
- welche einen Winkel (α) von 20° bis 60°, bevorzugt jedoch 40° bis 50°, zu der Hauptsymmetrieachse (Hs) aufweist,
- und wobei der ausgewählte Punkt (64) derjenige Punkt im Kontaktbereich des Greifmittels (50) des ersten Greifmittelpaares auf derselben Seite der Hauptsymmetrieachse (Hs) ist, der in der niedrigsten Ebene des Wirkbereiches dieses Greifmittels (50) der Hauptsymmetrieachse (Hs) am nächsten ist.

4. Maschine nach einem der vorstehenden Ansprüche,
**dadurch gekennzeichnet, dass**
die Greifmittelpaare Greiferzangenpaare sind, und dass die Zangengelenke (61) der Zangen (62) eines der beiden Greiferzangenpaare in der Befüllstation oberhalb der Position des Sackes (8) angeordnet sind, während die Zangengelenke (61) des anderen Greiferzangenpaares neben dem Sack (8) angeordnet sind.

5. Maschine nach dem vorstehenden Anspruch,
**dadurch gekennzeichnet, dass**
sich die Zangengelenke (62) des ersten Greiferzangenpaares oberhalb der Position des Sackes befinden.

6. Maschine nach einem der vorstehenden Ansprüche,
**dadurch gekennzeichnet, dass**
sich der Wirkbereich zumindest eines Greifmittels (50) des ersten Greifmittelpaares in der senkrechten Richtung des Sackes (y) bis in den Bereich erstreckt, in dem sich der Kontaktbereich des zweiten Greifmittelpaares befindet.

7. Maschine nach dem vorstehenden Anspruch,
**dadurch gekennzeichnet, dass**
sich der Wirkbereich des ersten Greifmittelpaares in der senkrechten Richtung des Sackes (y) zumindest bis an das untere Ende des Kontaktbereichs des zweiten Greifmittelpaares erstreckt.

8. Maschine nach dem vorstehenden Anspruch,
**dadurch gekennzeichnet, dass**
sich der Kontaktbereich des ersten Greifmittelpaares in der senkrechten Richtung des Sackes (y) zumindest über das untere Ende des Kontaktbereichs des zweiten Greifmittelpaares hinaus erstreckt.

9. Verfahren zum Füllen und Schließen von Säcken, bei dem ein erstes Greifmittelpaar den Sack (8) in der Befüllstation (60) hält und ein zweites Greifmittelpaar den befüllten Sackes (8) weitertransportiert, wobei die Greifmittelpaare den Sack (8) in seiner Solllage zu beiden Seiten seiner (8) Hauptsymmetrieachse (Hs) halten,
**dadurch gekennzeichnet, dass**
- zumindest ein Greifmittel (50) des ersten Greifmittelpaares den Sack in der Befüllstation (60) derart hält, dass sich seine Innenkante (55) näher an der Hauptsymmetrieachse (Hs) des Sackes (8) befindet,
- als die der Hauptsymmetrieachse (Hs) zugewandte Innenkante (56) des Greifmittels (52) des zweiten Greifmittelpaares, das zum Ergreifen des Sackes (8) auf der gleichen Seite der Hauptsymmetrieachse (Hs) des Sackes (8) vorgesehen ist, wenn dieses Greifmittel (52) den Sack (8) ergreift.

## Claims

1. Machine for filling and closing bags, which has a first pair of gripping means for holding the bag (8) in the filling station (60) and a second pair of gripping means for the onward transport of the filled bag, wherein the pairs of gripping means are arranged such that they hold the bag (8) in its intended position on both sides of the main axis of symmetry (Hs) of said bag (8),
**characterized in that**
at least one gripping means (50) of the first pair of gripping means is arranged such that, when holding the bag, the inner edge (55) of said gripping means (50) is situated closer to the main axis of symmetry (Hs) of the bag (8) than the inner edge (56) of the gripping means (52) of the second pair of gripping means, which is provided to grasp the bag (8) on the same side of the main axis of symmetry (Hs) of the bag (8).

2. Machine according to Claim 1,
**characterized in that**
the first pair of gripping means is arranged such that it has an area of contact with the bag, said area of contact starting above the area of contact of the second pair of gripping means.

3. Machine according to the preceding claim,
**characterized in that**
- at least one gripping means (52) of the second pair of gripping means is arranged such that the area of contact of said gripping means (52) with the bag (8) situated in the intended position is located entirely between a line (66) and the bag side wall (65) on the side of the at least one gripping means (52),
- wherein the line (66) is a connecting line between a selected point (64) and the bag side wall (65) on the side of the at least one gripping means (50),
- which forms an angle (α) of 20° to 60°, but preferably 40° to 50°, with the main axis of symmetry (Hs),
- and wherein the selected point (64) is that point in the area of contact of the gripping means (50) of the first pair of gripping means on the same side of the main axis of symmetry (Hs) that is closest to the main axis of symmetry (Hs) in the lowest plane of the operating area of said gripping means (50).

4. Machine according to one of the preceding claims,
**characterized in that**
the pairs of gripping means are pairs of gripper tongs, and **in that** the tong hinges (61) of the tongs (62) of one of the two pairs of gripper tongs are arranged above the position of the bag (8) in the filling station, while the tong hinges (61) of the other pair of gripper tongs are arranged next to the bag (8).

5. Machine according to the preceding claim,
**characterized in that**
the tong hinges (62) of the first pair of gripper tongs are situated above the position of the bag.

6. Machine according to one of the preceding claims,
**characterized in that**
the operating area of at least one gripping means (50) of the first pair of gripping means extends in the perpendicular direction of the bag (y) into the area in which the area of contact of the second pair of gripping means is situated.

7. Machine according to the preceding claim,
**characterized in that**
the operating area of the first pair of gripping means extends in the perpendicular direction of the bag (y) at least as far as the lower end of the area of contact of the second pair of gripping means.

8. Machine according to the preceding claim,
**characterized in that**
the area of contact of the first pair of gripping means extends in the perpendicular direction of the bag (y) at least beyond the lower end of the area of contact of the second pair of gripping means.

9. Method for filling and closing bags, in which a first pair of gripping means holds the bag (8) in the filling station (60) and a second pair of gripping means transports the filled bag (8) onwards, wherein the pairs of gripping means hold the bag (8) in its intended position on both sides of the main axis of symmetry (Hs) of said bag (8), **characterized in that**
- at least one gripping means (50) of the first pair of gripping means holds the bag in the filling station (60) such that the inner edge (55) of said gripping means (50) is situated closer to the main axis of symmetry (Hs) of the bag (8),
- than the inner edge (56), facing the main axis of symmetry (Hs), of the gripping means (52) of the second pair of gripping means, which is provided to grasp the bag (8) on the same side of the main axis of symmetry (Hs) of the bag (8) when said gripping means (52) grasps the bag (8).

## Revendications

1. Machine destinée à remplir et fermer des sacs, qui présente une première paire de moyens de prise pour maintenir le sac (8) dans la station de remplissage (60) et une deuxième paire de moyens de prise pour emporter le sac rempli, dans laquelle les paires de moyens de prise sont disposées de telle manière qu'elles maintiennent le sac (8) dans sa position de consigne de part et d'autre de son (8) axe de symétrie principal (Hs), **caractérisée en ce qu'**au moins un moyen de prise (50) de la première paire de moyens de prise est disposé de telle manière qu'un bord intérieur (55) se trouve, lors du maintien du sac, plus près de l'axe de symétrie principal (Hs) du sac (8) que le bord intérieur (56) du moyen de prise (52) de la deuxième paire de moyens de prise, qui est prévue pour saisir le sac (8) sur le même côté de l'axe de symétrie principal (Hs) du sac (8).

2. Machine selon la revendication 1, **caractérisée en ce que** la première paire de moyens de prise est disposée de telle manière qu'elle possède une zone de contact avec le sac, qui commence au-dessus de la zone de contact de la deuxième paire de moyens de prise.

3. Machine selon la revendication précédente, **caractérisée en ce que**
- au moins un moyen de prise (52) de la deuxième paire de moyens de prise est disposé de telle manière que sa (52) zone de contact avec le sac (8) se trouvant dans sa position de consigne se situe entièrement entre une ligne (66) et la paroi latérale de sac (65) sur le côté dudit au moins un moyen de prise (52),
- dans laquelle la ligne (66) est une ligne de liaison entre un point choisi (64) et la paroi latérale de sac (65) sur le côté dudit au moins un moyen de prise (50),
- qui présente un angle (α) de 20° à 60°, de préférence cependant de 40° à 50°, par rapport à l'axe de symétrie principal (Hs),
- et dans laquelle le point choisi (64) est le point dans la zone de contact du moyen de prise (50) de la première paire de moyens de prise sur le même côté de l'axe de symétrie principal (Hs), qui est le plus proche de l'axe de symétrie principal (Hs) dans le plan le plus bas de la zone active de ce moyen de prise (50).

4. Machine selon l'une quelconque des revendications précédentes, **caractérisée en ce que** les paires de moyens de prise sont des paires de pinces de prise, et **en ce que** les articulations de pince (61) des pinces (62) d'une des deux paires de pinces de prise sont disposées dans la station de remplissage au-dessus de la position du sac (8), tandis que les articulations de pince (61) de l'autre paire de pinces de prise sont disposées à côté du sac (8).

5. Machine selon la revendication précédente, **caractérisée en ce que** les articulations de pince (62) de la première paire de pinces de prise se trouvent au-dessus de la position du sac.

6. Machine selon l'une quelconque des revendications précédentes, **caractérisée en ce que** la zone active d'au moins un moyen de prise (50) de la première paire de moyens de prise s'étend dans la direction verticale du sac (y) jusque dans la zone dans laquelle se trouve la zone de contact de la deuxième paire de moyens de prise.

7. Machine selon la revendication précédente, **caractérisée en ce que** la zone active de la première paire de moyens de prise s'étend dans la direction verticale du sac (y) au moins jusqu'à l'extrémité inférieure de la zone de contact de la deuxième paire de moyens de prise.

8. Machine selon la revendication précédente, **caractérisée en ce que** la zone de contact de la première paire de moyens de prise s'étend dans la direction verticale du sac (y) au moins au-delà de l'extrémité inférieure de la zone de contact de la deuxième paire de moyens de prise.

9. Procédé pour remplir et fermer des sacs, dans lequel une première paire de moyens de prise maintient le sac (8) dans la station de remplissage (60) et une deuxième paire de moyens de prise emporte le sac rempli (8), dans lequel les paires de moyens de prise maintiennent le sac (8) dans sa position de consigne de part et d'autre de son (8) axe de symétrie principal (Hs), **caractérisé en ce que**
- au moins un moyen de prise (50) de la première paire de moyens de prise maintient le sac dans la station de remplissage (60), de telle manière que son bord intérieur (55) se trouve plus près de l'axe de symétrie principal (Hs) du sac (8),
- que le bord intérieur (56), tourné vers l'axe de symétrie (Hs), du moyen de prise (52) de la deuxième paire de moyens de prise, qui est prévue pour saisir le sac (8) sur le même côté de l'axe de symétrie principal (Hs) du sac (8), lorsque ce moyen de prise (52) saisit le sac (8).
